# FASCICULE DE BREVET EUROPEEN

(11) **EP 0 895 630 B1**
(45) Date de publication et mention de la délivrance du brevet: **19.12.2001**
(21) Numéro de dépôt: 97921882.3
(22) Date de dépôt: 24.04.1997
(51) Int. Cl.: G09F 1/14, B41J 29/15

(54) **DISPOSITIF POUR MAINTENIR UNE FEUILLE DE PAPIER**
VORRICHTUNG ZUM AUFRECHTHALTEN EINES PAPIERBLATTES
DEVICE FOR HOLDING A PAPER SHEET

(30) Priorité: 25.04.1996 FR 9605218
(43) Date de publication de la demande: 10.02.1999
(73) Titulaire: Dill, Etienne, F-93500 Pantin (FR); Spaes, Joel, 92150 Suresnes (FR)
(72) Inventeur: Dill, Etienne, F-93500 Pantin (FR); Spaes, Joel, 92150 Suresnes (FR)
(74) Mandataire: Michelet, Alain
(86) Numéro de dépôt international: FR9700740
(87) Numéro de publication internationale: WO9740483

(56) Documents cités:
- US-A- 1 681 586
- US-A- 3 779 504
- US-A- 3 994 460
- US-A- 4 075 773
- US-A- 4 125 243

## Description

La présente invention concerne un dispositif pour maintenir une feuille de papier afin d'en faciliter la visualisation.

Traditionnellement, on utilise pour maintenir des documents à la verticale, des porte-copies de différents types.

Certains de ces porte-copies sont constitués d'un plateau incliné sur lequel la feuille est posée et maintenue au moyen d'une pince située sur la partie supérieure du plateau. Le plateau est lui-même maintenu par un bras articulé, par un chevalet ou repose sur un socle. Les porte-copies à plateau sont généralement d'un prix élevé. Ils sont souvent encombrants et fixés à demeure sur l'espace de travail (le bureau) ou sur un écran d'ordinateur. Leur manipulation est parfois contraignante.

D'autres porte-copies sont constitués d'un système de pince qui enserre le document, par sa partie supérieure, le laissant pendre librement dans le vide. Ces porte-copies ont besoin d'être installés en hauteur sur un support fixe et vertical (ils sont généralement fixés au moyen d'un adhésif double-face ou d'une ventouse sur un mur ou la partie haute d'un écran d'ordinateur). Leur utilisation est soumise à la présence d'un support fixe que l'on ne peut que très difficilement déplacer, et la lecture d'un texte est rendue difficile car la feuille mobile peut osciller librement dans le vide.

Le document US-A-4.075.773 décrit un dispositif permettant de maintenir une feuille de papier dans une position verticale. Le dispositif comporte à cet effet deux tiges cylindriques chanfreinées constituant des premiers moyens de maintien pourvus de deux zones d'appui et une tige cylindrique chanfreinée constituant des deuxièmes moyens de maintien pourvus d'une saillie. Les tiges formant les premiers et deuxièmes moyens de maintien sont disposées verticalement sur une base et définissent entre elles un espace ouvert vers le haut destiné à recevoir la feuille de papier. Selon un mode de réalisation de ce dispositif connu, les tiges cylindriques chanfreinées peuvent être remplacées par des corps tronconiques dont le plus grand diamètre est à la base.

Dans le dispositif connu du document US-A-4.075.773, la feuille est introduite verticalement et sans courbure préalable. C'est le recouvrement partiel et progressif des premiers et des deuxièmes moyens de maintien qui permet d'imprimer à la feuille une courbure progressive au fur et à mesure de son introduction.

Le but de l'invention est de remédier aux inconvénients énoncés ci-avant.

Plus particulièrement, l'invention doit proposer une solution permettant une manipulation plus facile, voire plus rapide de la feuille à, maintenir, lors de sa mise en place.

Le but de l'invention est atteint par un dispositif conforme à la revendication 1.

Le dispositif de l'invention est destiné à être posé librement sur une surface plane telle un plan de travail, ou pour le moins sur une surface approximative plane telle le dessus d'une pile de livres ou de papiers ou de dossiers. Dans ce sens, le dispositif de l'invention peut être un dispositif mobile. De plus, ce dispositif peut être un système de petite taille conçu de façon à pouvoir assurer, par un compromis approprié entre la surface qu'il occupe lorsqu'il est posé quelque part, et son poids et l'inclinaison de la feuille maintenue, une position et un maintien stable de la feuille.

Les premiers moyens de maintien et les deuxièmes moyens de maintien sont formés de façon que les premiers moyens de maintien maintiennent la feuille du côté de son verso et peuvent ainsi être considérés comme des moyens arrière de maintien, et que les deuxièmes moyens de maintien maintiennent la feuille du côté de son recto et peuvent ainsi être considérés comme des moyens avant de maintien.

Selon certains modes de réalisation présentés plus loin, les premiers moyens de maintien constituent la partie arrière du dispositif alors que les deuxièmes moyens de maintien constituent la partie avant du dispositif,

Le dispositif de l'invention est plus particulièrement conçu de façon à ce que la feuille à maintenir puisse être introduite entre les premiers moyens et les deuxièmes moyens de maintien sans l'avoir préalablement déformée. La feuille est donc encore plane lorsqu'elle est engagée entre les premiers moyens et les deuxièmes moyens de maintien, Au fur et à mesure qu'un utilisateur continue à introduire la feuille entre les premiers et deuxièmes moyens de maintien, le dispositif imprime, par ses propres moyens, une amorce de pliure verticale, ou une amorce de courbure puisque le dispositif ne déforme pas la feuille de façon qu'une marque de pliure pourrait subsister lorsque la feuille est retirée du dispositif. L'amorce de courbure crée en direction des angles supérieurs de la feuille, deux lignes de force qui tendent et rigidifient ladite feuille d'une façon mécanique et permanente, pour la durée de l'insertion de la feuille entre les premiers et les deuxièmes moyens de maintien, lui permettant d'être maintenue dans une position proche de la verticale de façon stable.

Le dispositif de l'invention présente l'avantage de ne saisir la feuille qu'à son bord inférieur et sur une faible hauteur.

Il s'agit de la faible hauteur sur laquelle les moyens représentant les zones d'appui des premiers moyens de maintien et la saillie des deuxièmes moyens de maintien se recouvrent partiellement, vu en projection latérale. La hauteur de cette zone d'interaction est de l'ordre de 2 cm et est suffisante pour donner à la feuille à maintenir une courbure suffisante pour assurer la rigidité recherchée de la feuille à maintenir.

Bien que le dispositif de l'invention soit destiné principalement à maintenir une ou plusieurs feuilles de papier, ce dispositif pourrait être utilisé également pour maintenir des feuilles en toute autre matière, telle que par exemple du papier de différentes épaisseurs, du carton, de la matière synthétique, susceptibles de pouvoir être déformées élastiquement pour la durée du maintien de cette ou de ces feuilles par le dispositif selon l'invention. De plus, l'invention n'est pas limitée à l'utilisation de feuilles rectangulaires présentant des angles supérieurs. Mais au contraire, des feuilles de toutes autres formes, par exemple ovales ou circulaires peuvent être utilisées.

L'invention concerne également les caractéristiques ci-après, considérées isolément ou selon toutes leurs combinaisons techniquement possibles.
- Les premiers moyens et les deuxièmes moyens définissent entre eux un espace destiné à recevoir la feuille, l'ouverture de l'espace se rétrécissant dans le sens de l'introduction de la feuille.
   Vu en projection latérale, les premiers moyens de maintien ou la partie arrière du dispositif et les deuxièmes moyens de maintien ou la partie avant du dispositif, sont à leur niveau supérieur séparés par un espace de l'ordre de 5 à 15 mm, de sorte que l'introduction de la feuille en soit facilitée. Cet espace se rétrécit vers la base de l'espace de façon à présenter à la base une ouverture de l'ordre, de 0,2 à 3 mm. L'ouverture est mesurée, en projection latérale des premiers et deuxièmes moyens de maintien, comme la largeur de l'espace entre ces moyens , considérés, au niveau correspondant. Le rétrécissement est approximativement linéaire ou, au contraire, très fort au début et relativement faible sur la plus grande partie de l'espace.
- Les premiers moyens présentent une surface concave légèrement inclinée vers l'arrière et pourvue de deux zones d'appui, et les deuxièmes moyens présentent une surface convexe en regard de la surface concave des premiers moyens de maintien et pourvus d'une saillie agissant sur la feuille dans une partie disposée entre les deux zones d'appui.
- La surface concave comprend un évidement réalisé par un retrait dans la matière des premiers moyens de maintien.
- Les premiers moyens sont formés de façon à ne présenter essentiellement que des zones d'appui, une partie des premiers moyens situés entre les zones d'appui étant réalisée au moins partiellement par une absence de matière.
   Cette disposition concerne plus particulièrement un mode de réalisation du dispositif de l'invention où les premiers moyens de maintien ont la forme d'une boucle ou d'un arceau.
- Lorsque les côtés droit et gauche de la partie arrière sont matérialisés par des surfaces planes, ces surfaces peuvent former entre elles à la base du dispositif un angle ouvert dont le sommet est dirigé vers l'arrière du dispositif et dont la valeur peut être comprise entre 90° et 160°, la valeur de 140° étant particulièrement adaptée.
- Les zones d'appui de la partie arrière sont inclinées pour former un angle de 45° à 85°, la valeur de 65° étant particulièrement bien adaptée pour que le plan de la feuille puisse former avec l'axe du regard de l'utilisateur, un angle droit.
- Les premiers moyens et les deuxièmes moyens ou, selon une réalisation particulière, les parties arrière et avant sont séparées au niveau de leurs bords supérieurs en vis-à-vis par un espace d'environ 5 mm à 15 mm pour faciliter l'introduction de la feuille, la valeur de 10 mm étant particulièrement bien adaptée.
- Lorsque les zones d'appui droite et gauche des premiers moyens ou de la partie arrière sont constituées par des surfaces planes et que ces surfaces se trouvent en vis-à-vis de surfaces planes constituant les deuxièmes moyens ou la partie avant, la distance qui sépare ces parties peut être comprise entre 0,2 mm et 3 mm, la valeur de 0,8 mm étant particulièrement bien adaptée.
- La partie arrière est montée sur une articulation solidaire d'un organe d'actionnement pourvu d'un moyen de maintien en position contre la partie avant et qui permette d'écarter la partie arrière de la partie avant afin de faciliter la mise en place de la feuille.
- Le moyen de maintien en position de la partie arrière contre la partie avant est un ressort prévu pour faire revenir automatiquement la partie arrière contre la partie avant et à rapprocher la partie arrière de la partie avant avec un effet de pincement.
- Le dispositif de l'invention comprend, outre des premiers moyens de maintien et des deuxièmes moyens de maintien, au moins des troisièmes moyens de maintien et des quatrièmes moyens de maintien. Alors que les premiers et les deuxièmes moyens de maintien coopèrent pour maintenir une première feuille, les troisièmes et les quatrièmes moyens de maintien coopèrent de façon à imprimer à une deuxième feuille, espacée de la première feuille, une amorce de courbure rigidifiant cette deuxième feuille.

Cette disposition permet de réaliser un dispositif selon l'invention comprenant une pluralité de moyens de maintien, ces moyens étant disposés par paire, les premiers et les deuxièmes moyens formant une première paire, les troisièmes et les quatrièmes moyens formant une deuxième paire et ainsi de suite. Cette disposition permet plus particulièrement de maintenir une pluralité de feuilles disposées les unes derrière les autres et espacées entre elles. En dehors de cette disposition alignée, il est concevable que les paires de moyens de maintien soient disposées latéralement décalées ou décalées en hauteur décroissante, par exemple de l'arrière vers l'avant.

D'autres caractéristiques et avantages de l'invention ressortiront de la description de quelques modes de réalisation décrits ci-après en référence aux dessins. Dans ces dessins:
La Figure 1 représente vu de 3/4 un premier mode de réalisation du dispositif selon l'invention.
La Figure 2 représente vu de gauche le dispositif de la Figure 1.
La Figure 3 représente en coupe suivant A-A le dispositif de la Figure 1.
La Figure 4 représente une vue éclatée des parties avant et arrière du dispositif de la Figure 1.
La Figure 5 représente en coupe un deuxième mode de réalisation du dispositif selon l'invention.
La Figure 6 représente vu de 3/4 un troisième mode de réalisation du dispositif selon l'invention.
La Figure 7 représente en coupe suivant B-B le dispositif de la Figure 6.
La Figure 8 représente une vue de 3/4 du dispositif de la Figure 6 avec une feuille de papier.
La Figure 9 représente vu de 3/4 un mode de réalisation d'un dispositif léger selon l'invention.
La Figure 10 représente vu en projection latérale, le dispositif de la Figure 9.
La Figure 11 représente vu de 3/4 un mode de réalisation du dispositif selon l'invention pour plusieurs feuilles espacées, et
La Figure 12 représente vu en projection latérale, le dispositif de la Figure 11
La Figure 13 représente une variante du dispositif de la Figure 6.

Selon le mode de réalisation représenté sur les Figures 1 à 4, le dispositif comporte une partie arrière 1 et une partie avant 2 entre lesquelles est défini un espace 13 destiné à recevoir une feuille de papier 3 à maintenir. La partie arrière 1 est légèrement inclinée. Le long de son axe de symétrie verticale, se trouve un évidement 4 réalisé par une zone en retrait dans la matière de la partie arrière et créé pour recevoir un élément formant une saillie 5 de la partie avant 2. Deux zones d'appui 8, 9 se trouvent de chaque côté de l'évidement 4. Lorsque l'utilisateur introduit la feuille 3 entre les deux parties arrière 1 et avant 2, l'élément saillant 5 de la partie avant qui pousse la feuille 3 à l'intérieur de l'évidement 4 de la partie arrière 1 oblige ladite feuille à former un pli ou courbure 6, ce qui crée des lignes de force 7 qui s'écartent vers les coins supérieurs de la feuille 3. La rigidité alors obtenue est suffisante pour maintenir la feuille 3 immobile.

Dans la forme de réalisation selon les Figures 1 à 4, la partie arrière 1 présente une surface concave 14 inclinée vers l'arrière et, la partie avant présente une surface convexe 15. La surface concave 14 comprend les zones d'appui 8, 9 des côtés droit et gauche de la partie arrière 1 constituées de surfaces planes 16, 17 formant entre elles un angle ouvert qui correspond au degré de pliure de la feuille 3, dont le sommet est dirigé vers l'arrière du dispositif et dont la valeur est comprise entre 90° et 160°, la valeur de 140° étant particulièrement bien adaptée pour provoquer une pliure 6 suffisante au bas de la feuille 3 sans que cette pliure représente une gêne pour l'utilisateur au moment de la visualisation du document.

Les zones d'appui 8, 9 sont inclinées vers l'arrière de telle sorte qu'une fois la feuille introduite dans le dispositif, elle se trouve approximativement à angle droit par rapport au regard de l'utilisateur afin d'en faciliter la visualisation. Pour tenir compte de la hauteur moyenne de l'utilisateur par rapport à la feuille, cette inclinaison peut avoir une valeur de 45° à 85°, un angle de 65° étant généralement bien adapté.

Le. dispositif de l'invention tel que représenté sur les Figures 1 à 4 est constitué de deux parties distinctes 1 et 2 constituant respectivement les premiers et les deuxièmes moyens de maintien du dispositif. La partie 2.est fixée sur la partie 1 par exemple par collage.

Toutefois, il est également concevable que, en variante, le dispositif soit formé en un seul bloc s'il est réalisé en un matériau massif, ou qu'il soit formé, pour le moins, en une coque ouverte vers le bas et définissant le même espace 13 que le dispositif selon les Figures 1 à 4. Dans ce dernier cas, l'intérieur de la coque peut être rempli, au moins partiellement, par un matériau lourd, éventuellement granuleux tel que de la grenaille métallique, et fermé par une plaque.

La partie arrière 1 et la partie avant 2 définissent entre elles un espace 13 destiné à recevoir la feuille 3, dont l'ouverture a1 est beaucoup plus grande au niveau supérieur du dispositif que vers la base de l'espace 13. L'espace 13 dont l'ouverture a₁ mesurée au niveau supérieur du dispositif correspond à une valeur allant de 5 mm à 15 mm, va en se rétrécissant vers le bas de l'espace, de sorte que l'espace, vu en une coupe transversale A-A allant de l'avant vers l'arrière du dispositif, a la forme d'un entonnoir permettant une introduction facile de la feuille dans le dispositif. Les surfaces 14 et 15 guident la feuille aisément vers le bas du dispositif où se trouvent les zones en retrait (évidement) 4 et en saillie 5.

De part et d'autre de l'évidement 4, les parties avant 2 et arrière 1 présentent des surfaces planes en vis-à-vis qui sont séparées à la base de l'espace 13 par une distance a₂ qui peut aller de 0,2 mm à 3 mm, la valeur de 0,8 mm étant suffisante pour pouvoir insérer facilement de une à cinq feuilles de papier ordinaire (80 g) sans que le pli imprimé à la feuille soit marqué de façon définitive même lorsque la partie saillante 5 est matérialisée par une arête.

Dans la forme de réalisation selon la Figure 5, la partie arrière est constituée par une plaque 31 et la partie avant par une plaque 32 solidaire d'une plaque de base 33. La plaque 31 est articulée sur un axe 10 situé à la base de la partie arrière, parallèle au plan inférieur du dispositif et perpendiculaire à la bissectrice de l'angle défini par les côtés 8 et 9. La plaque 31 est solidaire d'un levier 11 qui lui permet de s'écarter de la partie avant 32 par basculement lorsque l'utilisateur appuie sur le levier 11 de façon à faciliter l'introduction de la feuille 3. Pendant que l'utilisateur appuie sur le levier 11, la plaque 31 et la partie avant 32 forment, temporairement, un espace correspondant à l'espace 13 du dispositif selon les Figures 1 à 4. Un ressort 12 tend à repousser la partie arrière 31 contre la partie avant 32 avec suffisamment de pression pour contraindre la feuille 3 à épouser les formes des parties avant et arrière.

Dans le cas où le dispositif est réalisé au moyen d'un matériau léger (matière plastique) il est pourvu d'un moyen de lestage ou de fixation amovible, tel qu'un adhésif double-face, sous sa base.

Dans le mode de réalisation représenté sur les Figures 6 à 8, les premiers moyens de maintien sont constitués par un élément 41 en arc de cercle ou en arc ovale dont les extrémités sont solidaires d'une plaque de base 43. Les extrémités de l'élément 41 constituent des zones d'appui 48 et 49 dont la fonction correspond aux zones d'appui 8 et 9 du mode de réalisation selon la Figure 1. Les deuxièmes moyens de maintien sont constitués.par une languette 42 formée de façon à présenter une partie saillante 45 remplissant la même fonction que la saillie 5 du mode de réalisation selon la Figure 1. La languette 42 est reliée par son extrémité inférieure à la plaque de base 43.

Alors que chacune des zones d'appui 48 et 49 de l'élément 41 s'étend essentiellement dans un plan, la languette 42 est formée en courbe pour obtenir la partie saillante 45. L'intérieur de l'élément 41 enferme une zone 44 réalisée par absence de matière et remplissant la même fonction que l'évidement 4 du mode de réalisation selon la Figure 1. L'élément 41 ainsi formé et la languette 42 ainsi formée réalisent à la fois l'entonnoir pour l'introduction de la feuille à maintenir ainsi que les zones d'appui et de saillie nécessaires au maintien stable de la feuille 3. La Figure 7 montre ceci dans une coupe transversale selon la ligne B-B indiquée dans la Figure 6. La Figure 8 représente cette disposition avec une feuille 3 introduite dans le dispositif selon l'invention.

Selon une variante représentée sur la Figure 13, l'élément 41 et la languette 42 peuvent être reliés à la plaque de base 43 par une articulation 46.

Le mode de réalisation du dispositif selon l'invention, tel que représenté sur les Figures 9 et 10 diffère des autres modes de réalisation décrits jusqu'ici en ce qu'il rappelle lui-même la forme d'une feuille. Cette feuille sensiblement rectangulaire est formée en courbe, vu en projection latérale, et constituée par une première partie 61 et une deuxième partie 62, séparées par un espace 63. L'espace 63 est limité par un élément 64 solidaire de la première partie 61 et un élément 65 solidaire de la deuxième partie 62, les éléments 64 et 65 étant reliés entre eux à la base de l'espace 63. Les éléments 64 et 65 sont pliés ou courbés de façon à constituer respectivement des zones d'appui, une saillie et un espace destiné à recevoir la feuille à maintenir, l'espace ayant la forme d'un entonnoir se rétrécissant vers le bas. Le dispositif en général et les éléments 64, 65 en particulier, reproduisent ainsi les parties et fonctions essentielles du mode de réalisation selon la Figure 1.

Le dispositif de l'invention selon le mode de réalisation représenté sur les Figures 9 et 10 peut être réalisé en matière synthétique, telle que par exemple une résine ABS (acrylonitrile-butadiène-styrène). Le dispositif de l'invention est ainsi simple à réaliser, par exemple par injection. Pour obtenir une stabilité comparable à celle d'un dispositif réalisé selon le mode de réalisation de la Figure 1, l'emprise sur le support sur lequel le dispositif reposera, doit être suffisamment grande pour assurer que le centre de gravité d'une feuille à maintenir pour une gamme de dimensions et de grammages choisie ne sorte pas de la surface couverte par le dispositif.

Alors que le dispositif selon la Figure 1 a des dimensions de l'ordre de 4 cm pour la hauteur, de 6 cm pour la profondeur et de 5 cm pour la largeur, et a un poids de 110 à 120 g environ lorsqu'il est rempli de grenaille, le dispositif selon la Figure 9 a des dimensions de l'ordre de 5 cm pour la hauteur et la largeur et de 12 cm pour la longueur. Son poids est de 25 g environ.

Selon le mode de réalisation représenté sur les Figures 11 et 12 , le dispositif de l'invention est formé par un corps allongé comprenant, dans l'ordre, une partie arrière 21, deux parties intermédiaires 27, 28 et une partie avant 26, chacune de ces parties étant séparée de la partie adjacente par un espace 13A, 13B ou 13C destiné à maintenir une feuille 3A, 3B ou 3C. Les espaces 13A, 13B et 13C sont disposés à trois niveaux différents afin de pouvoir mettre les feuilles sur des hauteurs étagées ce qui permet de les percevoir simultanément.

Alors que la partie arrière 21 et la partie avant 26 correspondent, quant à leurs formes et fonctions, respectivement à la partie arrière 1 et à la partie avant 2 du dispositif selon la Figure 1, les parties intermédiaires 27 et 28 sont formées de façon à remplir à la fois la fonction de la partie avant et celle de la partie arrière.

A cet effet, la partie intermédiaire 27 est formée du côté 22 en regard de la partie arrière 21, comme une partie avant et du côté 23 disposé en regard de la partie intermédiaire 28, comme une partie arrière. De la même façon, la partie intermédiaire 28 comprend un côté 24 disposé en regard de la partie intermédiaire 27 et formé comme une partie avant et un côté 25 disposé en regard de la partie avant 26 et formé comme une partie arrière. Ainsi, le dispositif comprend trois paires de moyens de maintien référencées respectivement 21/22, 23/24 et 25/26. Les formes et les fonctions de ces moyens correspondant essentiellement à celles et ceux des premiers et deuxièmes moyens de maintien 1 et 2, leur description détaillée est omise pour éviter des répétitions.

Le dispositif de maintien représenté sur les Figures 11 et 12 est formé en une seule pièce ayant une longueur de l'ordre de 10 cm, une largeur de l'ordre de 6 cm à l'arrière et de 5 cm à l'avant du dispositif et une hauteur de l'ordre de 6 cm à l'arrière et de l'ordre de 4 cm à l'avant du dispositif.

Le dispositif selon l'invention est particulièrement destiné aux utilisateurs qui dans le cadre de leur travail, études ou loisirs ont besoin de visualiser facilement un document papier (texte, dessin, image, photo). II peut être réalisé en différents matériaux tels que par exemple, du cristal, de l'aluminium coulé, du bronze, de l'inox, de la pâte de verre sablé, éventuellement coloré, et du bois. Dans la version légère, le dispositif peut être réalisé, outre en résines ABS, en toute autre matière plastique, et particulièrement avantageusement en polypropylène.

L'espace entre les premiers et les deuxièmes moyens de maintien peut être obtenu, notamment pour des dispositifs réalisés en un matériau massif non coulé, par étincelage ou tout autre procédé abrasif approprié.

Les signes de référence insérés après les caractéristiques techniques mentionnées dans les revendications, ont pour seul but de faciliter la compréhension de ces dernières, et n'en limitent aucunement la portée.

## Revendications

1. Dispositif permettant de maintenir une feuille de papier (3 ; 3A, 3B, 3C) afin d'en faciliter la visualisation, le dispositif comportant des premiers moyens de maintien (1 ; 21 ; 31 ; 41 ; 61) pourvus de deux zones d'appui (8, 9 ; 48, 49) inclinées vers l'arrière et des deuxièmes moyens de maintien (2 ; 22 ; 32 ; 42 ; 62) pourvus d'une saillie (5 ; 45), les premiers et les deuxièmes moyens de maintien définissant entre eux un espace (13 ; 13A, 13B, 13C ; 63) ouvert vers le haut, destiné à recevoir la feuille de papier, la disposition étant telle que, en projection latérale, la saillie (5 ; 45) et les zones d'appui (8, 9; 48, 49) se recouvrent partiellement, de sorte que, au fur et à mesure de l'introduction de la feuille (3 ; 3A, 3B, 3C) entre les premiers et les deuxièmes moyens de maintien, une amorce de courbure est imprimée progressivement à la feuille (3 ; 3A, 3B, 3C), ledit dispositif étant **caractérisé en ce que** la saillie (5 ; 45) est inclinée vers l'arrière, mais à un degré moindre que les zones d'appui (8, 9 ; 48, 49), l'introduction de la feuille (3 ; 3A, 3B, 3C) entre les premiers et deuxièmes moyens de maintien créant deux lignes de force (7) s'écartant vers le haut de la feuille et rigidifiant celle-ci, la feuille étant maintenue dans le dispositif avec une inclinaison vers l'arrière ayant une valeur de 45° à 85° par rapport à l'horizontale.

2. Dispositif selon la revendication 1, **caractérisé en ce que** les premiers moyens (1 ; 41) comprennent un évidement (4 ; 44).

3. Dispositif selon la revendication 1 ou 2, **caractérisé en ce que** les zones d'appui (8, 9) des premiers moyens (1) sont constituées par des surfaces planes formant entre elles, à la base de l'espace (13), un angle obtus dont le sommet est dirigé vers l'arrière du dispositif et dont la valeur est comprise entre 90° et 160°.

4. Dispositif selon la revendication 1, **caractérisé en ce que** les premiers moyens (41) sont formés de façon à ne présenter essentiellement que des zones d'appui (48, 49), une partie des premiers moyens entre les zones d'appui étant réalisée au moins partiellement par une absence de matière (44).

5. Dispositif selon la revendication 1, **caractérisé en ce que** les premiers moyens (31) de maintien sont montés sur une articulation (10) solidaire d'un organe d'actionnement (11) pourvu d'un moyen de maintien (12) en position contre les deuxièmes moyens (32) de maintien, l'actionnement dudit organe (11) permettant d'écarter les premiers moyens (31) des deuxièmes moyens (32) afin de faciliter la mise en place de la feuille (3).

6. Dispositif selon l'une quelconque des revendications 1 à 5, dont les premiers (21) et deuxièmes (22) moyens de maintien forment une première paire de moyens de maintien destinés à maintenir une première feuille (3A), **caractérisé en ce qu'**il comprend au moins des troisièmes moyens de maintien (23) et des quatrièmes moyens de maintien (24) formant une deuxième paire de moyens de maintien, les quatrièmes moyens de maintien coopérant avec les troisièmes moyens de maintien (23) de façon à imprimer au moins à une deuxième feuille (3B), espacée de la première feuille (3A), une amorce de courbure rigidifiant la deuxième feuille (3B).

## Patentansprüche

1. Vorrichtung, die es ermöglicht, ein Blatt Papier (3; 3A, 3B, 3C) zu halten, um dessen Sichtbarkeit zu erleichtern, wobei die Vorrichtung erste Haltemittel (1; 21; 31; 41; 61), die mit zwei Stützbereichen (8, 9; 48, 49), die nach hinten geneigt sind, versehen sind, und zweite Haltemittel (2; 22; 32; 42; 62), die mit einem Vorsprung (5; 45) versehen sind, umfasst, wobei die ersten und die zweiten Haltemittel zwischen sich einen nach oben offenen Raum (13; 13A, 13B, 13C; 63) definieren, der dazu bestimmt ist, das Blatt Papier aufzunehmen, wobei die Anordnung derart ist, daß der Vorsprung (5; 45) und die Stützbereiche (8, 9; 48, 49)sich in seitlicher Projektion einander teilweise überdecken, derart, daß im Zuge der Einführung des Blattes (3; 3A, 3B, 3C) zwischen die ersten und die zweiten Haltemittel ein Krümmungsvorspann nach und nach auf das Blatt (3; 3A, 3B, 3C) aufgedruckt wird, wobei die Vorrichtung **dadurch gekennzeichnet ist, daß** der Vorsprung (5; 45) nach hinten geneigt ist, allerdings in einem geringeren Grad als die Stützbereiche (8, 9; 48, 49), wobei die Einführung des Blattes (3; 3A, 3B, 3C) zwischen die ersten und zweiten Haltemittel zwei Kraftlinien (7) erzeugt, die sich auf dem Blatt in Aufwärtsrichtung voneinander entfernen und dieses versteifen, wobei das Blatt in der Vorrichtung mit einer Neigung nach hinten von 45° bis 85° in bezug auf die Horizontale gehalten wird.

2. Vorrichtung nach Anspruch 1, **dadurch gekennzeichnet, daß** die ersten Haltemittel (1; 41) eine Aussparung (4; 44) umfassen.

3. Vorrichtung nach Anspruch 1 oder 2, **dadurch gekennzeichnet, daß** die Stützbereiche (8, 9) der ersten Haltemittel (1) durch ebene Flächen gebildet sind, die zwischen sich an der Basis des Raumes (13) einen stumpfen Winkel bilden, dessen Spitze zum hinteren Teil der Vorrichtung gerichtet ist und dessen Wert zwischen 90° und 160° liegt.

4. Vorrichtung nach Anspruch 1, **dadurch gekennzeichnet, daß** die ersten Haltemittel (41) derart ausgebildet sind, daß sie im wesentlichen nur Stützbereiche (48, 49) aufweisen, wobei ein Teil der ersten Haltemittel zwischen den Stützbereichen zumindest teilweise durch Weglassen von Werkstoff (44) hergestellt ist.

5. Vorrichtung nach Anspruch 1, **dadurch gekennzeichnet, daß** die ersten Haltemittel (31) an einem Gelenk (10) montiert sind, das mit einem Betätigungselement (11) fest verbunden ist, welches mit einem Haltemittel (12) in Position gegen die zweiten Haltemittel (32) versehen ist, wobei die Betätigung des Elements (11) es ermöglicht, die ersten Haltemittel (31) von den zweiten Haltemitteln (32) zu beabstanden, um das Instellungbringen des Blattes (3) zu erleichtern.

6. Vorrichtung nach einem der Ansprüche 1 bis 5, deren erste (21) und zweite (22) Haltemittel ein erstes Haltemittelpaar bilden, das dazu bestimmt ist, ein erstes Blatt (3A) zu halten, **dadurch gekennzeichnet, daß** sie mindestens dritte Haltemittel (23) und vierte Haltemittel (24) umfasst, die ein zweites Haltemittelpaar bilden, wobei die vierten Haltemittel mit den dritten Haltemitteln (23) derart zusammenwirken, daß zumindest auf ein zweites Blatt (3B), das von dem ersten Blatt (3A) beabstandet ist, ein Krümmungsvorspann, der das zweite Blatt (3B) versteift, aufgedruckt wird.

## Claims

1. A device enabling to hold a paper sheet (3, 3A, 3B, 3C) in order to facilitate the viewing thereof, whereas the device comprises first holding means (1, 21, 41, 61) provided with two backward tilted bearing zones (8, 9, 48, 49) and second holding means (2, 22, 32, 42, 62) provided with a protruding section (5, 45), whereby the first and the second holding means delineate among them a space (13; 13A, 13B, 13C ; 63) open upwards intended for accommodating the paper sheet, the members being arranged such that, as seen in lateral projection, the protruding section (5) and the bearing zones (8, 9, 48, 49) overlap each other partially so that, as the sheet (3, 3A, 3B, 3C) is inserted between the first and second holding means, an initial curvature is given gradually to the sheet (3, 3A, 3B, 3C), said device being **characterised in that** the protruding section (5, 45) is backward tilted but less than the bearing zones (8, 9, 48, 49) the insertion of the sheet (3, 3A, 3B, 3C) between the first and second holding means providing two lines of force (7) spreading upwards of the sheet and rigidifying the latter, the sheet being held in the device tilted backwards according to 45° to 85° with respect to the horizontal.

2. A device according to claim 1, **characterised in that** the first means (1, 41) comprise a recess (4, 44).

3. A device according to claim 1 or 2, **characterised in that** the bearing zones (8, 9) of the first means (1) are made of plane surfaces delineating among them, at the base of the space (13), an obtuse angle whose apex is directed towards the back of the device and whose value ranges from 90° to 160°.

4. A device according to claim 1, **characterised in that** the first means (41) are formed in order to exhibit essentially bearing zones (48, 49) only, whereas a portion of the first means, between the bearing zones consists at least partially of an absence of material (44).

5. A device according to claim 1, **characterised in that** the first holding means (31) are mounted on a link (10) interconnected to an actuating body (11) provided with holding means (12) in position against the second holding means (32), whereby the actuation of the said body (11) enables to spread the first means (31) apart from the second means (32) in order to facilitate the placement of the sheet (3).

6. A device according to any one of claims 1 to 5, whose first (21) and second (22) holding means provide a first pair of holding means in order to hold a first sheet (3A), **characterised in that** it comprises at least third holding means (23) and fourth holding means (24) providing a second pair of holding means, the fourth holding means working together with the third holding means (23) in order to give at least to a second sheet (3B), spaced from the first sheet (3A), an initial curvature which rigidifies the second sheet (3B).
